# EUROPÄISCHE PATENTSCHRIFT

(11) **EP 0 193 086 B1**
(45) Veröffentlichungstag und Bekanntmachung des Hinweises auf die Patenterteilung: **02.05.1990**
(21) Anmeldenummer: 86102111.1
(22) Anmeldetag: 19.02.1986
(51) Int. Cl.: H01J 61/12, H01J 61/82

(54) **Kompakte Hochdruckentladungslampe**
Compact high pressure discharge lamp
Lampe à décharge à haute pression compacte

(30) Priorität: 22.02.1985 DE 3506295
(43) Veröffentlichungstag der Anmeldung: 03.09.1986
(73) Patentinhaber: Patent-Treuhand-Gesellschaft für elektrische Glühlampen mbH, 81543 München (DE)
(72) Erfinder: Block, Werner, Dr., D-8028 Taufkirchen (DE); Pabst, Wolfgang, Dr., D-8000 München 2 (DE); Pilsak, Manfred, D-8000 München 83 (DE)

(56) Entgegenhaltungen:
- DE-A- 1 940 539
- DE-A- 2 422 411
- DE-A- 2 827 844

## Beschreibung

Die Erfindung betrifft eine Hochdruckentladungslampe mit kompakten Abmessungen und einer Wandbelastung größer 100 W/cm², insbesondere fär optische Systeme, bestehend aus einem Entladungsgefäß aus hochtemperaturfestem lichtdurchlässigem Material als einzigen Kolben, zwei hochtemperaturbeständigen Elektroden sowie einer Füllung aus Quecksilber, mindestens einem Edelgas, Metallhalogeniden und Halogen im Überschuß, wobei als Halogen Jod und/oder Brom vorhanden sind.

Aus der DE-OS 28 27 844 ist eine mit Gleichstrom betriebene Kurzbogen-Entladungslampe mit einem Kolben bekannt, der eine ionisierbare Füllung aus einem inerten Gas wie Argon und Halogen oder Metallhalogenid, wie beispielsweise Indiumjodid, enthält. Die Entladungslampe weist eine hohe mittlere Leuchtdichte auf. Allerdings beträgt die Lebensdauer der Lampe weniger als 100 Stunden und die Farbstabilität der abgegebenen Strahlung ist für Projektionszwecke nicht ausreichend. Ein weiterer Nachteil ist ihr großer Leuchtdichterückgang, der durch eine starke Abtragung der Kathodenspitze aufgrund des Gleichstrombetriebs verursacht wird.

Andererseits sind in der DE-PS 19 40 539 und der DE-PS 21 14804 Quecksilberdampf-Hochdruckentladungslampen beschrieben, die Füllungszusätze von Halogeniden der Seltenen Erden, insbesondere, von Dysprosium und/oder Holmium und/oder Thulium enthalten. Die Lampen besitzen eine Lichtausbeute von 90 Im/W oder größer, wobei die Strahlung eine Farbtemperatur von 6000 K und einen Farbwiedergabeindex Ra von 92 hat. Für Projektionswecke und andere optische Systeme, bei denen es auf hohe Leuchtdichten ankommt, sind diese Lampen ungeeignet, da sie keine genügend kompakten Abmessungen mit einem kurzen Lichtbogen aufweisen. Bei Verkleinerung der Abmessungen der Lampe für Projektionszwecke gibt der Kern des Entladungsbogens, der einzig in der Projektion zur Ausleuchtung verwendet wird, bei diesen Lampen eine Strahlung ab, deren Farbwiedergabeindex weit unter 92 liegt und deren Farbtemperatur 6000 K bedeutend überschreitet.

Ziel der Erfindung ist es daher, eine kompakte Hochdruckentladungslampe für den Wechselstrombetrieb zu schaffen, die Strahlung mit einer hohen mittleren Leuchtdichte und einem sehr guten Farbwiedergabeindex erzeugt und gleichzeitig eine größe mittlere Lebensdauer besitzt.

Die Hochdruckentladungslampe mit den im Oberbegriff des Hauptanspruchs genannten Merkmalen ist erfindungsgemäß dadurch gekennzeichnet, daß zur Erzielung einer mittleren Leuchtdichte von größer 30 ksb bei einer spezifischen Bogenleistung zwischen 400 und 5000 W/ cm über eine mittlere Lampenlebensdauer von 250 Stunden mit einem Farbwiedergabeindex Ra von mindestens 85 das Entladungsgefäß als Metall für die Halogenidverbindungen Cadmium und Lithium enthält.

Unter einer mittleren Lampenlebensdauer ist hierbei eine Zeitdauer zu verstehen, während der die Lichtausbeute der Lampe ohne optisches System um höchstens 15% abnimmt. Dadurch ist gewährleistet, daß der Lichtausbeute-Rückgang in einem entsprechenden optischen System nach dieser Zeitdauer zwischen 20 und höchstens 45% liegt.

Durch die Metalle Cadmium und Lithium erhält die Lampe einen Entladungsbogen mit hoher Farbqualität, wobei der gesamte Bogen einschließlich des Saums eine Strahlung mit "sehr guter" Farbwiedergabe (Ra mindestens 85) erzeugt. Dadurch ist gewährleistet, daß die für Projektionszwecke verwendete Strahlung des Bogenkerns eine "gute" Farbwiedergabe mit einem Farbwiedergabeindex Ra zwischen 70 und 80 ermöglicht. Das Element Lithium dient dabei im wesentlichen zum Auffüllen des Spektrums im langwelligen, d.h. im roten Wellenlängenbereich der sichtbaren Strahlung.

Zusätzlich kann das Entladungsgefäß als Metall für die Halogenidverbindungen Holmium enthalten. Aufgrund der Viellinienstrahlung des Holmiums wird eine weitere leichte Verbesserung der Farbwiedergabeeigenschaften der Strahlung erzielt. Dadurch wird auch die Anwendung der Lampe bei der Filmaufnahmebeleuchtung ermöglicht.

Beste Ergebnisse bezüglich Leuchtdichte, Farbwiedergabe und Lebensdauer werden erzielt, wenn das Entladungsgefäß pro cm³ seines Volumens zwischen 0,1 und 5,0 mg Cadmium, bis zu 0,05 mg Lithium und zwischen 0,05 und 1,0 mg Holmium enthält. Bei höheren Dosierungen der Metallhalogenide treten Absorptionseffekte auf, die eine Abnahme der Lichtausbeute bewirken. Mit Hilfe des Lithiums läßt sich die Farbtemperatur der Lampe variieren und je nach Verwendungszweck im roten Wellenlängenbereich steuern.

Zur Aufrechterhaltung des Halogenkreislaufs sowie zur Einstellung des optimalen Dampfdrucks enthält das Entladungsgefäß Brom und Jod vorzugsweise in einem Molverhältnis zwischen 0,5 und 2. Außerdem weist das Entladungsgefäß pro cm³ seines Volumens einen das stöchiometrische Verhältnis der Verbindungen von Halogenen und Metallen in der Lampe übersteigenden Halogenüberschuß von bis zu 35 µmol auf. Ein nicht funktionierender Kreislauf verursacht eine erhöhte Schwärzung des Entladungsgefäßes und eine starke Wolfram-Abtragung an den Elektroden und reduziert somit die mittlere Lebensdauer der Lampe. Ein nicht optimaler Dampfdruck wiederum ergibt eine zu geringe Leuchtdichte der Lampe. Beste Ergebnisse bezüglich Lebensdauer und Leuchtdichte werden mit einem Molverhältnis von 1:1 bei Brom und Jod erzielt.

Die Lampe enthält als Grundgas nur Argon, das in der kalten Lampe in einem Druck zwischen 10⁴ und 10⁵ Pa vorliegt. Dadurch ist eine sichere Handhabung der Hochdruckentladungslampe in kaltem Zustand gewährleistet. Der Druck ist andererseits aber so hoch, daß beim Zünden der Lampe ein Abdampfen der Wolfram-Elecktroden und damit eine Schwärzung des Entladungsgefäßes weitgehend unterbunden wird.

Das Entladungsgefäß kann außerdem Cäsium zur Bogenstabilisierung enthalten.

Die kompakte Hochdruckentladungslampe wird vorteilhaft mit einem fest mit der Lampe verbundenen Reflektor in Projektionssystemen eingesetzt. Es ist aber auch möglich, die Hochdruckentladungslampe ohne fest verbundenen Reflektor in Sonderbeleuchtungssystemen wie z.B. in eng bündelnden Schweinwerfern für die Film- und Bühnenbeleuchtung zu verwenden.

Die Erfindung ist anhand der nachfolgenden Figuren näher veranschaulicht.
Figur 1 zeigt eine Schnittansicht einer erfindungsgemäßen Hochdruckentladungslampe
Figur 2 zeigt ein von einer Lampe gemäß Figur 1 erzeugtes Spektrum
Figur 3 zeigt eine weitere in einen Reflektor fest eingebaute erfindungsgemäße Hochdruckentladungslampe

In Figur 1 ist eine 400-W-Hochdruckentladungslampe 1 von ca. 5,6 cm Länge dargestellt, wie sie in ein hier nicht dargestelltes Reflektorsystem eingesetzt wird. Das Entladungsgefäß 2 aus Quarzglas mit 0,22 cm Wandstärke besitzt ein Volumen von 0,76 cm³. Die stabförmigen Elektroden 3, 4 sind in einem Abstand von 0,42 cm in den Elektrodenschäften 5, 6 des Entladungsgefäßes 2 gehalten, die eine Länge von ca. 2 cm und einen etwa kreisförmigen Außendurchmesser von ca. 0,8 cm besitzen. Die Elektroden 3, 4 sind über Molybdän-Folien 7, 8, die vakuumdicht in die Elektrodenschäfte 5, 6 eingeschmolzen sind, mit den Stromzuführungen 9, 10 verbunden. Am Übergang der Elektroden 3, 4 zu den Dichtungsfolien 7, 8 sind Freiräume 11, 12 zwischen den Elektroden 3, 4 und dem Glasmantel der Elektrodenschäfte 5, 6 angeordnet, in denen sich abgetragenes Wolfram der Elektroden 3, 4 sowie kondensierte Verunreinigungen aus dem Innern der Lampe sammeln können, so daß eine Schwärzung der für die Lichtabstrahlung wesentlichen Teile des Entladungsgefäßes 2 verhindert wird.

Das Entladungsgefäß 2 enthält eine Füllung aus 0,15 mg Ho, 0,18 mg CsBr, 0,10 mg CsJ, 0,10 mg LiBr, 0,07 mg LiJ, 1,80 mg CdJ₂, 2,00 mg HgBr₂, 0.60 mg HgJ₂ sowie 13,1 mg metallisches Hg und Ar mit einem Grundgasdruck von 66,6 kPa. Bei einem Lampenstrom von 7,3 A und einer Lampenspannung von 55 V weist die Hochdruckentladungslampe 1 einen Anfangsnutzlichtstrom von 30 klm mit einer Farbtemperatur von ca. 4500 K auf. In einem Projektionssystem ohne Umlaufblende mit einem 16 mm-Bildfenster und einem 1,2/50 mm-Objektiv lassen sich mit dieser Lampe bis zu 3600 Schirmalen erreichen, wobei die Gleichmäßigkeit der Schirmausleuchtung Eₘₗᵣ/Eₘₗₙₑₗ nach DIN 15748 bei 0,65 und darüber liegt.

In Figur 2 ist die spektrale Strahlstärke einer 400-W-Hochdruckentladungslampe, wie sie in Figur 1 dargestellt ist, in Abhängigkeit von der Wellenlänge im Bereich zwischen 250 und 1000 nm aufgetragen. 100% entsprechen dabei, 0,69 W pro sr und 10 nm.

Figur 3 zeigt eine in einem Reflektor 13 fest eingebaute Hochdruckentladungslampe 14 mit einer Leistungsaufnahme von 270 W. Die Lampe 14 liegt dabei mit ihrer Achse in der Achse des Reflektors 13. Während ein Elektronschaft 15 mittels Kitt 16 im Keramiksockel 17 befestigt ist, wird der andere Elektrodenschaft 18 durch gleichzeitig als Stromzuführung dienende Kupferbänder 19 am Keramikabschlußring 20 des Reflektors 13 gehalten. Die Hochdruckentladungslampe 14 besitzt eine Länge von ca, 4,8 cm und ein Entladungsgefäßvolumen von 0,28 cm³. Die Elektroden 21, 22 sind wie bei der oben aufgeführten 400-W-Lampe in einem Abstand von 0,25 cm über vakummdicht eingeschmolzene Molybdänfolien 23, 24 mit den Stromzuführungen 25, 26 verbunden. Ein Stromanschluß 27 ist am Sockel 17, der andere (hier nicht sichtbar) am Abschlußring 20 des Reflektors 13 angebracht.

Die Füllung des Entladungsgefäßes 28 setzt sich aus 0,05 mg Ho, 0,13 mg CsBr, 0,07 mg CsJ, 0,04 mg LiBr, 0,03 mg LiJ, 1,10 mg CdJ₂, 1,18 mg HgBr₂, 0,25 mg HgJ₂ sowie 7,5 mg metallisches Hg und Ar mit einem Grundgasdruck von 66,6 kPa zusammen. Bei einem Lampenstrom von 6 A und einer Lampenspannung von 45 V weist die Hochdruckentladungslampe 14 einen Anfangsnutzlichtstrom von 18 klm mit einer Farbtemperatur von 4500 bis 5000 K auf.

Die hohen Nutzlichtströme bei diesen Hochdruckentladungslampen lassen sich insbesondere mit Rechteckbetrieb bei ca. 300 Hz erhalten. Ein solcher Betrieb stellt auch sicher, daß bei Aufnahme- oder Projektionssystemen, die mit einer Umlaufblende arbeiten, keine Flimmereffekte auftreten.

## Patentansprüche

1. Hochdruckentladungslampe (1, 14) mit kompakten Abmessungen und einer Wandbelastung größer 100 W/cm², insbesondere für optische Systeme, bestehend aus einem Entladungsgefäß (2, 28) aus hochtemperaturfestem lichtdurchlässigem Material als einzigen Kolben, zwei hochtemperaturbeständigen Elektroden (3, 4; 21, 22) sowie einer Füllung aus Quecksilber, mindestens einem Edelgas, Metallhalogeniden und Halogen im Überschuß, wobei als Halogen Jod und/oder Brom vorhanden sind, dadurch gekennzeichnet, daß zur Erzielung einer mittleren Leuchtdichte von größer 30 ksb bei einer spezifischen Bogenleistung zwischen 400 und 5000 W/cm über eine mittlere Lampenlebensdauer von 250 Stunden mit einem Farbwiedergabeindex Ra von mindestens 85 das Entladungsgefäß (2, 28) als Metall für die Halogenidverbindungen Cadmium und Lithium enthält.

2. Hochdruckentladungslampe nach Anspruch 1, dadurch gekennzeichnet daß das Entladungsgefäß (2, 28) außerdem als Metall für die Halogenidverbindungen Holmium enthält.

3. Hochdruckentladungslampe nach Anspruch 1, dadurch gekennzeichnet, daß das Entladungsgefäß (2, 28) pro cm³ seines Volumens zwischen 0,1 und 5,0 mg Cadmium und bis zu 0,05 mg Lithium enthält.

4. Hochdruckentladungslampe nach Anspruch 2, dadurch gekennzeichnet, daß das Entladungsgefäß (2, 28) pro cm³ seines Volumens zwischen 0,05 und 1,0 mg Holmium enthält.

5. Hochdruckentladungslampe nach Anspruch 1, dadurch gekennzeichnet, daß die Halogene Brom und Jod in einem Molverhältnis von 0,5 bis 2 im Entladungsgefäß (2, 28) enthalten sind.

6. Hochdruckentladungslampe nach Anspruch 1 und 5, dadurch gekennzeichnet, daß das Entladungsgefäß (2, 28) pro cm³ seines Volumens einen das stöchiometrische Verhältnis der Verbindungen von Halogenen und Metallen in der Lampe (1, 14) übersteigenden Halogenüberschuß von bis zu 35 umoi enthält.

7. Hochdruckentladungslampe nach Anspruch 1, dadurch gekennzeichnet, daß die Lampe (1, 14) als Grundgas nur Argon enthält, das in der kalten Lampe (1, 14) in einem Druck zwischen 10⁴ und 10⁵ Pa vorliegt.

## Revendications

1. Lampe à décharge à haute pression (1, 14) possédant des dimensions réduites et fournissant une contrainte de paroi supérieure à 100 W/cm², notamment pour des systèmes optiques, constitué par une enceinte à décharge (2,28) réalisée en un matériau transparent résistant aux températures élevées sous la forme d'une ampoule unique, par deux électrodes (3, 4; 21, 22) résistantes aux températures élevées ainsi que par un remplissage formé par du mercure, au moins dans un gaz rare, un halogénure métallique et un halogène en excès,.l'halogène étant de l'iode etou du brome, caractérisée en ce que pour l'obtention d'une densité lumineuse moyenne supérieure à 30 ksb pour une puissance d'arc spécifique comprise entre 400 et 5000 W/cm pendant une durée de vie moyenne de la lampe de 250 heures avec un indice Ra de restitution des couleurs égal à au moins 85, l'enceinte à décharge (2, 28) contient du cadmium et du lithium comme métal pour les composés d'halogénures.

. 2. Lampe à décharge à haute pression suivant la revendication 1, caractérisée par le fait que l'enceinte à décharge (2, 28) contient en outre, du holmium comme métal pour les composés d'halogénures.

3. Lampe à décharge à haute pression suivant la revendication 1, caractérisée par le fait que l'enceinte à décharge (2, 28) contient, pour chaque cm³ de son volume, entre 0,1 et 5,0 mg de cadmium et jusqu'à 0,05 mg de lithium.

4. Lampe à décharge à haute pression suivant la revendication 2, caractérisée par le fait que l'enceinte à décharge (2, 28) contient, pour chaque cm³ de son volume, entre 0,05 et 1,0 mg de holmium.

5. Lampe à décharge à haute pression suivant la revendication 1, caractérisée par le fait que les halogènes brome et iode sont présents dans un rapport molaire compris entre 0,5 et 2 dans l'enceinte à décharge (2, 28).

6. Lampe à décharge à haute pression suivant les revendications 1 et 5, caractérisée par le fait que l'enceinte à décharge (2, 28) contient, pour chaque cm³ de son volume, un excès d'halogène atteignant jusqu'à 35 p.moles, qui correspond à une valeur supérieure au rapport stoéchiométri- que des composés d'halogènes et de métaux.

7. Lampe à décharge à haute pression suivant la revendication 1, caractérisée par le fait que la lampe (1, 14) contient comme gaz de base, uniquement de l'argon, qui est présent à une pression comprise entre 10⁴ et 10⁵ Pa dans la lampe froide (1, 14).

## Claims

1. A high pressure discharge lamp (1, 14) of compact dimensions and with a wall loading exceeding 100 W/cm², in particular for optical systems, comprising a discharge vessel (2, 28) made of a high-temperature-resistant, light-permeable material as single bulb, two high-temperature-resistant electrodes (3, 4; 21, 22) and a filling comprising mercury, at least one noble gas, metal halides and halogen in excess, where iodine and/or bromine is used as halogen, characterised in that in order to achieve a mean luminance exceeding 30 ksb with a specific arc output of between 400 and 5000 W/cm for a mean lamp life duration of 250 hours with a colour reproduction index Ra of at least 85, the discharge vessel (2, 28) contains cadmium and lithium as metals for the halogen compounds.

2. A high pressure discharge lamp as claimed in claim 1, characterised in that the discharge vessel (2, 28) also contains holmium as metal for the halide compounds.

3. A high pressure discharge lamp as claimed in claim 1, characterised in that per cm³ of its volume the discharge vessel (2, 28) contains between 0.1 and 5.0 mg cadmium and up to 0.05 mg lithium.

4. A high pressure discharge lamp as claimed in claim 2, characterised in that per cm³ of its volume the discharge vessel (2, 28) contains between 0.05 and 1.0 mg holmium.

5. A high pressure discharge lamp as claimed in claim 1, characterised in that the halogens bromine and iodine are contained in the discharge vessel (2, 28) in a molecular ratio of 0.5 to 2.

6. A high pressure discharge lamp as claimed in claim 1 and claim 5, characterised in that per cm³ of its volume the discharge vessel (2, 28) contains a halogen excess of up to 35 pmol which exceeds the stoichiometric ratio of the compounds of halogens and metals in the lamp (1, 14).

7. A high pressure discharge lamp as claimed in claim 1, characterised in that as basic gas the lamp (1, 14) contains only argon which is present in the cold lamp (1, 14) at a pressure of 10⁴ and 10⁵ Pa.
